# EUROPÄISCHE PATENTSCHRIFT

(11) **EP 0 326 805 B1**
(45) Veröffentlichungstag und Bekanntmachung des Hinweises auf die Patenterteilung: **02.09.1992**
(21) Anmeldenummer: 89100189.3
(22) Anmeldetag: 07.01.1989
(51) Int. Cl.: B21B 31/18

(54) **Walzgerüst mit Verschiebeeinrichtung**
Roll stand with a shifting device
Cage de laminoir avec un dispositif de déplacement

(30) Priorität: 30.01.1988 DE 3802813
(43) Veröffentlichungstag der Anmeldung: 09.08.1989
(73) Patentinhaber: SMS SCHLOEMANN-SIEMAG AKTIENGESELLSCHAFT, 40237 Düsseldorf (DE)
(72) Erfinder: Hackenberg, Wolfgang, D-5912 Hilchenbach (DE)
(74) Vertreter: Müller, Gerd, Dipl.-Ing.

(56) Entgegenhaltungen:
- EP-A- 0 231 875
- DE-A- 2 440 495
- DE-A- 2 646 898
- DE-A- 3 601 239

## Beschreibung

Die Erfindung betrifft ein Walzgerüst mit wenigstens einer Verschiebeeinrichtung zum axialen Verschieben der Walzen, insbesondere der Arbeitswalzen, wobei die Walzen in Einbaustücken gelagert und gesichert sind und die Einbaustücke in den Walzgerüständern in Richtung der Walzkraft vertikal gleitend geführt sind und in Richtung der Walzenachse horizontal führende Schubblöcke aufweisen, an denen die ständerabgestützten Verschiebeeinrichtungen von der Bedienerseite angreifen.

Es ist bekannt, daß zur Verbesserung der Ebenheit des Walzgutes und zur besseren Dickenkonstanz der Walzgutbreite die Walzen im Walzgerüst verschieblich gehalten werden, wozu Stelleinrichtungen an der sogenannten Bedienerseite des Walzgerüstes angeordnet sind, mit deren Hilfe die Walzen horizontal verschoben werden. In jüngster Zeit tendieren die Anforderungen an die Qualität des Walzgutes immer mehr zu großen Verschiebewegen.

Aus der DE-A-2 440 495 ist ein Walzgerüst mit zwei Arbeitswalzen, zwei Zwischenwalzen und zwei Stützwalzen sowie mit einer Einrichtung zum axialen Verschieben der Zwischenwalzen bekannt. Bei diesem Walzgerüst sind die Walzen in Einbaustücken gelagert, wobei die Einbaustücke in den Walzgerüstständern in Richtung der Walzkraft gleitend geführt sind. Die Zwischenwalzen sind zusammen mit ihren Einbaustücken durch in Richtung der Walzenachse wirkende hydraulische Kolben-Zylinder-Einheiten axial verschiebbar. An einem der Einbaustücke jeder Zwischenwalze sind zwei axial nach außen vorstehende Arme vorgesehen; an jedem dieser Arme greift der ausfahrbare Teil je einer Kolben-Zylinder-Einheit mittels eines Verbindungsgliedes an. Die beiden Kolben-Zylinder-Einheiten sind in den Walzgerüstständern seitlich neben dem jeweiligen Einbaustück angeordnet. Mit dieser bekannten Konstruktion einer Verschiebeeinrichtung für die Walzen können allenfalls kleine Stellwege gefahren werden, da bei größeren Verschiebungen der Walzen entsprechend große Hübe der hydraulisch wirkenden Kolben-Zylinder-Einheit vorgesehen werden müssen. Dies hat u.a. den Nachteil, daß entsprechend lange Stellzylinder in die Bedienerseite am Walzgerüst hineinragen und den erforderlichen Raum für den notwendigen Wechsel und die Wartung der Walzen einengen. Hieraus resultierend müßte bei einem Walzenwechsel der Walzensatz weiter herausgezogen werden, z.B. beim side shifting. Das hätte längere Walzenausfahrzylinder zur Folge oder sogar den Einsatz von teuren, kompliziert arbeitenden Teleskopzylindern.

Aus der EP-A-0 231 875 ist eine Einrichtung zum axialen Verschieben der Arbeitswalzen eines Walzgerüsts bekannt. Die Arbeitswalzen sind mit Schubblöcken versehen, die jeweils in ständerfesten Blöcken horizontal verschiebbar sind. Die Schubblöcke der oberen Arbeitswalze und die Schubblöcke der unteren Arbeitswalze sind mechanisch in der Weise zwangsverbunden, daß ein Antriebsritzel in eine Zahnstange eingreift, die an dem Schubblock der oberen Arbeitswalze angeordnet ist und in eine weitere Zahnstange eingreift, die am Schubblock der unteren Arbeitswalze angeordnet ist. Das Antriebsritzel wird von einem Kraftantrieb betätigt. Auf diese Weise wird ermöglicht, daß mittels eines einzigen Kraftantriebs sowohl die obere Arbeitswalze als auch die untere Arbeitswalze gegensinnig um gleiche Verschiebewege verstellbar sind. Der maximale Verschiebeweg für die Arbeitswalzen ist allerdings auch bei dieser bekannten Verschiebeeinrichtung nicht allzu groß.

Aus der DE-A-2 646 898 ist eine Vorrichtung zur axialen Verschiebung der Arbeitswalzen bekannt, bestehend aus einer Kombination eines oder mehrerer Hydraulikzylinder mit einer mechanischen selbsthemmenden Verstelleinrichtung. Die Verstelleinrichtung enthält einen selbsthemmenden Gewindering, der über weitere Konstruktionselemente mit der Schubstange des Hydraulikzylinders verbunden ist. Durch Kombination der hydraulischen mit der mechanischen Verstellung soll die trägheitslose Anstellung der Walzen während des laufenden Walzbetriebes ermöglicht bleiben und mit der Selbsthemmung der Verstellmechanik soll ein selbsttätiges axiales Verstellen der Walzen während des Betriebes ausgeschaltet werden; auch sollen axiale Kräfte mechanisch abgefangen werden, so daß die hydraulischen Anstellzylinder nicht ständig mit Druck beaufschlagt sein müssen.

Aufgabe der Erfindung ist es, eine Verschiebeeinrichtung für Walzen in einem Walzgerüst zu schaffen, die bei kompakter Konstruktion größere Verschiebewege für die Walzen als bisher zuläßt und den Raum an der Bedienerseite des Walzgerüstes nicht nachteilig einengt.

Diese Aufgabe wird dadurch gelöst, daß die Verschiebeeinrichtung über eine den Verstellweg der Verschiebeeinrichtung übersetzende und schlupflos wirkende Getriebeanordnung mit dem Schubblock und dem Einbaustück verbunden ist, wobei der Schubblock und das Einbaustück jeweils mindestens eine gegenüber angeordnete Zahnstange aufweisen, und zwischen den Zahnstangen mindestens ein mit den Zahnstangen in Eingriff stehendes Ritzel angeordnet ist, dessen Ritzelachse mit der Verschiebeeinrichtung in Verbindung steht. Dieses konstruktive Konzept erlaubt die gegebenenfalls mehrfache Reduzierung der Verstellwege der Verschiebeeinrichtung bei gleichzeitiger Erzielung eines großen vorgegebenen Verschiebehubes an der Arbeitswalze. Hierdurch ist eine äußerst kompakt bauende Mechanik der Verschiebeeinrichtung möglich, so daß der Raum an der Bedienerseite des Walzgerüstes in dem bisher notwendigen Umfang genutzt werden kann, bspw. zu einem schnellen Wechsel der Walzen. Durch die vorgeschlagene Anordnung von Zahnstangen und Ritzel wird bspw. eine Halbierung des Verstellweges der Verschiebeeinrichtung und eine Halbierung der Verstellkräfte erreicht. Ferner ist eine zusätzliche Verriegelung der Verstelleinrichtung oder des Schubblocks nicht erforderlich - außer beim Walzenwechsel - da die Verzahnungen von Zahnstange/Ritzel/Zahn stange stets im Eingriff sind. Zweckmäßig ist hierbei, daß die Verschiebeeinrichtung mit dem, den horizontal verschieblichen Schubblock aufnehmenden Einbaustück verbunden ist. Hierdurch ist sichergestellt, daß die Verschiebeinrichtung in der Vertikalen gesehen keine Relativbewegung zum Schubstück einnehmen kann. Ritzel und Zahnstangen bleiben also immer im optimal tragenden Zahneingriff, auch wenn die Walzen im Laufe des Betriebs auf einen kleineren Durchmesser abgetragen sein sollten, werden die von der Verstelleinrichtungen ausgeübten Verstellkräfte von dem Zahnstangen / Ritzel-Getriebe auslegungsgemäß auf den Schubblock und damit auf die Walzen übertragen.

In weiterer Ausgestaltung der Erfindung wird vorgeschlagen, daß die Verschiebeeinrichtung aus einer an sich bekannten doppeltwirkenden Kolben-Zylinder-Einheit besteht, dessen reversierbar beweglicher Kolbenschaft mit einer die Ritzel tragenden Schubhülse verbunden ist. Der Kolben ist auf diese Weise an der verschieblichen Hülse befestigt, die ihrerseits zweckmäßigerweise seitlich ein Zahnräderpaar trägt, welches nun einerseits mit der ortsfesten am Einbaustück befestigten Zahnstange kämmt und andererseits mit der Zahnstange kämmt, die sich am Schubstück befindet. Bewegt sich nun der Hydraulikkolben und damit die Schubhülse vor bzw. zurück, dann erfährt das Zahnräderpaar eine Drehbewegung und gleichzeitig eine horizontale Relativbewegung durch die Schubhülse. Hieraus folgt ein doppelt so großer Hub für das Schubstück gemessen an dem Verstellweg des Hydraulikkolbens. Zweckmäßigerweise umfaßt die Schubhülse der Verschiebeeinrichtung die Kolben-Zylinder-Einheit gleitend, so daß die Kolben-Zylinder-Einheit zugleich Führungseinheit für die Schubhülse ist wobei vorteilhafterweise die Ritzel am Außenmantel der Schubhülse gelagert sind. Die Ritzel können fliegend gelagert sein, wobei jedes Ritzel auf einem separaten an der Schubhülse angeordneten Lagerzapfen sitzt. Die Ritzel können auch in einem beide Ritzel umfassenden Lagerbock gelagert sein, der seinerseits mit der Schubhülse verbunden ist.

Die Erfindung wird anhand eines Ausführungsbeispiels näher erläutert. Es zeigen:
- Figur 1: eine Draufsicht auf einen Ausschnitt eines Walzgerüstes mit einer in einem Einbaustück gelagerten Walze und mit auf der Bedienerseite angeordneter Verstelleinrichtung, teilweise im Schnitt,
- Figur 2: eine Ausicht eines Ausschnitts der Ritzelanordnung zwischen Einbaustück und Schubstück.
- Figur 3: eine Ansicht der Verstelleinrichtung auf der Bedienerseite des Walzgerüstes, in Wechselstellung der Arbeitswalzen.
- Figur 4: ein Walzgerüst mit ausgefahrenen Arbeitswalzen in schematischer Darstellung.

Fig. 1 zeigt den Ausschnitt A eines in Fig. 4 schematisch dargestellten Walzgerüstes 1 mit einer Verschiebeeinrichtung 2 zum Verschieben der Arbeitswalze 3. Die Arbeitswalze 3 ist in dem Schubblock 4 mittels des lagers 5 radial gelagert und axial gesichert. Der Schubblock 4 ist mit dem Einbaustück 6 horizontal leitend verbunden. Die Gleitführung zwischen Schubblock 4 und Einbaustück 6 wird von zwei Gleitschienen 7, 8 übernommen, die jeweils gegenüberliegend am Schubblock 4 bzw. am Einbaustück 6 angebracht sind (Fig. 3). Von den Gleitschienen 7, 8 werden die in der Vertikalen wirkenden Last- und Walzkräfte aufgenommen.

Das Einbaustück 6 ist gemäß Fig. 1 in dem Walzgerüstständer 9 in Richtung der Walzkraft vertikal geführt und horizontal gesichert durch den Führungsblock 10, der Walzgerüstständer 9 und Einbaustück 6 formschlüssig verbindet. Das Einbaustück 6 weist einen Biegeblock 11 auf, in dem z.B. Druckmittel beaufschlagte Biegestempel 12 zum Ausbalancieren und Biegen der Walzen angeordnet sind. Am Biegeblock 11 sind auf der zum Schubblock 4 gewandten vertikalen Berührungsfläche weitere Gleit- bzw. Verschleißlatten 13, 14 z.B. aus bronzehaltigen Materialien angeordnet. Zur Bedienerseite des Walzgerüstes 1 ist der Biegeblock 11 verlängert und trägt die Verschiebeeinrichtung 2, so daß die Verschiebeeinrichtung mit dem den horizontal verschieblichen Schubblock 4 aufnehmenden Einbaustück eine feste Einheit bildet. Die Verschiebeeinrichtung 2 ist über eine den Verstellweg der Verschiebeeinrichtung übersetzende, vorzugsweise schlupflos wirkende Getriebeanordnung 15 mit dem Schubblock 4 verbunden.

Fig. 2 und 3 zeigen, daß der Schubblock 4 und das Einbaustück 6 mit Biegeblock 11 jeweils eine Zahnstange 16 , 17 aufweisen, und daß zwischen den Zahnstangen zwei mit den Zahnstangen im Eingriff stehende Ritzel 18, 19 angeordnet sind, deren zugeordnete Ritzelachse 20 mit der Verschiebeeinrichtung 2 in Verbindung stehen. Die Verschiebeeinrichtung 2 besteht gemäß Fig. 1 aus einer an sich bekannten doppelt wirkenden Kolben-Zylinder-Einheit 21, deren Kolbenschaft 22 infolge der mit beliebigen Druckmitteln doppelt beaufschlagten Zylinderräume 22, 23 reversierbar beweglich ist und dessen Kolbenschaft mit einer Schubhülse 24 verbunden ist. Am Außenmantel 25 der Schubhülse 24 sind die Ritzel 18, 19 fliegend gelagert. Zum Zweck der gleitenden Führung umfaßt die Schubhülse 24 die Kolben-Zylinder-Einheit 21 und ist mit einem Sicherungsbolzen 26 gegen Verdrehen gesichert. Ferner ist an der Schubhülse ein Wegmeßsystem 27 angeordnet.

Wird nun der Zylinderraum 22 der Kolben-Zylinder-Einheit 21 mit einem Druckmittel beaufschlagt, so wird der Kolbenschaft 20 und damit die Schubhülse 24 zur Bedienerseite hin bewegt. Die Ritzel 18, 19 stützen sich während des Verstellvorganges der Schubhülse an der an dem Biegeblock 11 bzw. dem Einbaustück 6 fest angeordneten Zahnstange 17 ab und drehen gleichzeitig um die von der Schubhülse 24 horizontal bewegten Ritzelachsen 20. Infolge des Zahneingriffs der Ritzel 18, 19 mit der an dem horizontal beweglichen Schubblock 4 angeordneten Zahnstange 16 erfährt der Schubblock einen Verschiebeweg, der doppelt so groß ist wie der von der Verschiebeeinrichtung 2 bewirkte Verstellweg. Der permanente Eingriff der Zahnstangen 16, 17 mit den Ritzeln 18, 19 sichert den Schubblock gegen jede weitere unbeabsichtigte Horizontalverschiebung. Die schlupflos wirkende aus Ritzeln und Zahnstangen bestehende Getriebeanordnung zwischen der Verschiebeeinrichtung und dem Schubblock bewirkt also einerseits eine Übersetzung des Verstellweges der Verschiebeeinrichtung und sichert gleichzeitig die jeweilig vorbestimmte Position der in dem Schubblock gelagerten Arbeitswalze.

## Patentansprüche

1. Walzgerüst mit wenigstens einer Verschiebeeinrichtung (2) zum axialen Verschieben der Walzen, insbesondere der Arbeitswalzen (3), wobei die Walzen in gegebenenfalls Biegeblöcke (11) aufweisenden Einbaustücken (6) gelagert und gesichert sind und die Einbaustücke in den Walzgerüstständern (9) in Richtung der Walzkraft vertikal gleitend geführt sind und in Richtung der Walzenachse horizontal führende Schubblöcke (4) aufweisen, an denen Verschiebeeinrichtungen von der Bedienerseite (A) angreifen,
**dadurch gekennzeichnet,**
daß die Verschiebeeinrichtung (2) über eine den Verstellweg der Verschiebeeinrichtung übersetzende und schlupflos wirkende Getriebeanordnung (15) mit dem Schubblock (4) und dem Einbaustück (6) jeweils nur einer Walze verbunden ist, wobei der Schubblock (4) und das Einbaustück (6) jeweils mindestens eine gegenüber angeordnete Zahnstange (16, 17) aufweisen, und zwischen den Zahnstangen mindestens ein mit den Zahnstangen in Eingriff stehendes Ritzel (18, 19) angeordnet ist, dessen Ritzelachse (20) mit der Verschiebeeinrichtung (2) in Verbindung steht. (An diesen neuen Patentanspruch sollen sich

2. Walzgerüst nach Anspruch 1 oder 2,
**dadurch gekennzeichnet,**
daß die Verschiebeeinrichtung (2) mit dem den horizontal verschieblichen Schubblock (4) aufnehmenden Einbaustück (6) fest verbunden ist.

3. Walzgerüst nach mindestens einem der Ansprüche 1 bis 3,
**dadurch gekennzeichnet,**
daß die Verschiebeeinrichtung (2) aus einer an sich bekannten doppeltwirkenden Kolben-Zylinder-Einheit (21) besteht, dessen reversierbar beweglicher Kolbenschaft (2) mit einer die Ritzel (18, 19) tragenden Schubhülse (24) verbunden ist.

4. Walzgerüst nach mindestens einem der Ansprüche 1 bis 4,
**dadurch gekennzeichnet,**
daß die Schubhülse (24) der Verschiebeeinrichtung (2) die Kolben-Zylinder-Einheit (21) gleitend umfaßt und daß die Ritzel (18, 19) am Außenmantel (25) der Schubhülse gelagert sind.

## Claims

1. Roll stand with at least one displacing equipment (2) for the axial displacing of the rolls, in particular of the work rolls (3), wherein the rolls are mounted and secured in chocks (6), which in a given case have bending blocks (11), and the chocks are guided in the roll stand stands (9) to be vertically slidable in direction of the rolling force and have drive blocks (4), which are horizontally guided in direction of the roll axis and at which displacing equipments engage from the operator side (A), characterised thereby, that the displacing equipment (2) is connected with the drive block (4) and the chock (6), each with a respective roll, by way of a steplessly acting gear arrangement (15) translating the displacement travel of the displacing equipment, wherein the drive block (4) and the chock (6) each have at least one oppositely arranged rack (16, 17), and arranged between the racks is at least one pinion (18, 19), which stands in engagement with the racks and the pinion axis (20) of which stands in connection with the displacing equipment (2).

2. Roll stand according to claim 1 or 2, characterised thereby, that the displacing equipment (2) is fixedly connected with the chock (6) receiving the horizontally displaceable drive block (4).

3. Roll stand according to at least one of the claims 1 to 3, characterised thereby, that the displacing equipment (2) consists of an in itself known double-acting piston-cylinder unit (21), the reversibly movable piston rod (2) of which is connected with a drive sleeve (24) carrying the pinion (18, 19).

4. Roll stand according to at least one of the claims 1 to 4, characterised thereby, that the drive sleeve (24) of the displacing equipment (2) slidingly surrounds the piston-cylinder unit (21) and that the pinions (18, 19) are mounted at the outer casing (25) of the drive sleeve.

## Revendications

1. Cage de laminage comportant au moins un dispositif de déplacement (2) pour le déplacement axial des cylindres, notamment des cylindres de travail (3), les cylindres étant logés et fixés dans des empoises (6) comportant éventuellement des éléments de flexion (11) et les empoises étant guidées de façon coulissable dans les cadres de cage de laminage (9) verticalement dans la direction de la force de laminage et comportant des blocs poussoirs (4) guidés horizontalement dans la direction de l'axe de cylindre et sur lesquels des dispositifs de déplacement agissent du côté opérateur (A),
caractérisée en ce que le dispositif de déplacement (2) est relié au bloc poussoir (4) et à l'empoise (6) chaque fois avec un cylindre, via un organe de transmission (15) qui transmet la course du dispositif de déplacement et qui agit sans patinage, le bloc poussoir (4) et l'empoise (6) comportant chacun au moins une crémaillère opposée (16,17) et au moins un pignon (18,19) en interaction avec les crémaillères étant agencé entre celles-ci, pignon dont l'axe (20) est en liaison avec le dispositif de déplacement (2).

2. Cage de laminage selon la revendication 1 ou 2 caractérisée en ce que le dispositif de déplacement (2) est rigidement relié à l'empoise (6) servant de logement au bloc poussoir (4) déplaçable horizontalement.

3. Cage de laminage selon l'une au moins des revendications 1 à 3 caractérisée en ce que le dispositif de déplacement (2) consiste en une unité piston-cylindre (21) à double effet connue en soi dont latige de piston (2) déplaçable de façon réversible est reliée à une douille pousseuse (24) qui porte les pignons (18,19).

4. Cage de laminage selon l'une au moins des revendiations 1 à 4 caractérisée en ce que la douille pousseuse (24) du dispositif de déplacement (2) enveloppe l'unité piston-cylindre (21) de façon coulissable et en ce que les pignons (18,19) sont agencés à l'enveloppe externe (25) de la douille.
